# EUROPÄISCHE PATENTSCHRIFT

(11) **EP 2 907 941 B1**
(45) Veröffentlichungstag und Bekanntmachung des Hinweises auf die Patenterteilung: **29.04.2026**
(21) Anmeldenummer: 14003370.5
(22) Anmeldetag: 30.09.2014
(51) Int. Cl.: E04H 15/34, E04B 7/02, E04H 15/00, E04H 15/64

(54) **Verbessertes Industriezelt**
Improved industrial tent
Tente industrielle améliorée

(30) Priorität: 01.10.2013 DE 202013008664 U
(43) Veröffentlichungstag der Anmeldung: 19.08.2015
(73) Patentinhaber: Herchenbach Industrial Buildings GmbH, 53773 Hennef (DE)
(72) Erfinder: Sattler, Richard, 50858 Köln (DE); Puck, Karsten, 50859 Köln (DE)
(74) Vertreter: Lüdcke, Joachim Moritz

(56) Entgegenhaltungen:
- WO-A1-2006/047864
- WO-A2-03/014486
- DE-A1- 102011 083 638
- DE-U1- 202004 001 154
- US-A- 4 118 904
- US-A- 4 229 914
- US-A- 4 841 688

## Beschreibung

Die Erfindung betrifft ein Industriezelt mit einer weichen Dachhaut. Solche Industriezelte werden auch als Industriezelthalle oder als Leichtbauhalle bezeichnet. Solche Bauwerke umfassen üblicherweise ein Traggerüst aus Metallprofilen, insbesondere aus Leichtmetallprofilen und eine weiche Dachhaut aus einem Planenmaterial. Diese Bauten lassen sich auf befestigtem Untergrund ohne besondere Fundamente errichten und sind üblicherweise für eine begrenzte zeitliche Nutzung vorgesehen. Sie können nach Ende der Nutzung abgebaut und anderen Orts wieder aufgebaut, versetzt oder erweitert werden. Das Traggerüst ist möglichst einfach gehalten und umfasst üblicherweise eine Firstpfette, je nach Baubreite eine oder mehrere Mittelpfetten, Traufpfetten sowie Dachriegel, die die Pfetten tragen und sich auf Wandstützen abstützen. Die Stützen ruhen auf Ankerplatten, die je nach Beschaffenheit des Untergrundes mit Erdnägeln festgelegt oder gedübelt sind. Die gegenüberliegenden Traufen sind mit Zugverbänden verbunden und die Steifigkeit wird mittels Windverbänden hergestellt.

Geeignete Leichtmetallprofile für das Traggerüst sind beispielsweise aus der DE 20 2005 005 459 U1 bekannt. Die Dachriegel weisen vorteilhaft Nuten zur Aufnahme der Keder der Dachplane auf, so dass die Dachplane direkt in die Dachriegel eingezogen werden kann und nicht separat verspannt werden muss. Bei Einzug der Dachplane von Traufe zu Traufe steht unmittelbar eine dichte Dachhaut zur Verfügung. Solche Profile sind auch aus der DE 27 19 490 C2 bekannt. Die Verbesserung der Konstruktion solcher Industriezelte und Leichtbauhallen ist Gegenstand zahlreicher früherer Erfindungen, z.B. offenbart die DE 29 28 751 C2 ein Traggerüst für ein Zelt mit speziellen Verbindungsformteilen, die DE 80 13 194 U1 Einlagen für Profilstäbe, die DE 83 15 104 U1 einen Riegel-Stiel-Verbinder mit einem Riegeleinsteckprofil und die DE 20 2011 108 692 U1 ein Hohlprofil und ein Hallengerüst aus einem solchen Hohlprofil. Die DE 30 27 628 A1 beschreibt ein Profil mit einem Querschnitt, der annähernd einem auf dem Kopf stehenden "T" entspricht, wobei Profilverbreiterungen zur Aufnahme von Pfetten dienen und speziell ausgestaltet sind zur Ableitung von Kondenswasser. Die DE 79 23 460 U1 beschreibt einen ähnlich gestalteten Dachbinder. Die WO 2006/047864 A1 zeigt Profilstäbe in Form von Doppel-T-Profilen für eine Zeltkonstruktion mit Flanschen bzw. angeschraubten Winkelkonsolen zur Befestigung der Spreader (Pfetten). Die DE 10 2011 083 638 A1 beschreibt ebenfalls eine Wand- oder Dachkonstruktion für eine Industriehalle mit Pfetten, die zur Anbringung einer Blechhaut oder Zeltplane dienen sollen. In der US 2008/0115455 A1 wird eine Halle oder Zeltkonstruktion vorgeschlagen, bei der die Riegel über Wand- und Dachtafelelemente miteinander verbunden werden. Die Tafelelemente sind Teile der tragenden Struktur und sollen zudem aus Kunststoffhartschaum mit Beplankung aus Holz oder Kunststoffwelltafeln bestehen.

Die eingangs erwähnten Industriezelte werden nicht nur für industrielle Zwecke, z.B. als Lagerhalle, sondern auch für viele andere Zwecke eingesetzt, beispielsweise für die Gepäckabfertigung auf Flughäfen, z.B. während der Sanierung eines Terminalgebäudes, im Groß- und Einzelhandel als Saison-Verkaufshalle oder bei Neubau eines Verkaufsgebäudes, als Verkaufshalle im Kraftfahrzeughandel, als Hubschrauber-Hangar oder Werkstatthalle. Für den Einsatz bei besonderen Anforderungen an die Klimatisierung bzw. Kühlung des Innenraumes eines solchen Industriezeltes ist bekannt, die Wandverkleidung mit Isolierpaneelen vorzunehmen. Für das Dach ist aus DE 20 2004 001 154 U1 eine isolierende Dachplane bekannt.

Für besondere Anforderungen sind spezielle Ausgestaltungen bekannt, z.B. zur Klärschlammtrocknung aus der DE 10 2011 018 279 A1. In Bezug auf besonderen Brandschutz ist es auch bekannt, Industrie-Leichtbauhallen mit einem festen Dach auszustatten. Dabei finden meist Trapezbleche (Kaltdach) oder Isopaneele (Warmdach) Verwendung, wie sie auch bei konventionellen festen Industriehallenbauten verwendet werden. Die Hoch- und Tiefsicken der Trapezbleche verlaufen vom First zur Traufe, damit das Niederschlagswasser ablaufen kann. Die Erstellung einer dichten Dachhaut aus solchen Paneelen ist allerdings wesentlich aufwendiger als mit Zeltplanen, bedingt durch Befestigungs- und Dichtelemente und den Montageaufwand. Die Mobilität und Anpassungsfähigkeit einer solchen Halle ist gegenüber einem Industriezelt wesentlich eingeschränkt und die ungünstige Lasteinleitung durch die anisotrope Steifigkeit der Dachhaut ist bei der Statik zu berücksichtigen. Dadurch sind die Kosten für eine solche Halle mit fester Dachhaut erheblich höher als für ein Industriezelt mit einer Plane als Dachhaut.

Der Erfindung liegt daher die Aufgabe zugrunde, ein hinsichtlich einer wirtschaftlichen Verwendung verbessertes Industriezelt bereitzustellen. Diese Aufgabe wird erfindungsgemäß gelöst durch ein Industriezelt der eingangs erwähnten Art, umfassend ein Traggerüst aus Profilstäben, wobei das Traggerüst eine Wandkonstruktion und eine Dachkonstruktion umfasst, und die Dachkonstruktion Pfetten und Riegel umfasst, wobei die Riegel von einer Traufe des Daches zum First verlaufen, wobei ferner die Dachhaut durch eine Plane gebildet ist, unterhalb der Plane über wenigstens einen Teil der Dachfläche des Industriezeltes eine Lage aus Metalltafeln angeordnet ist und die Metalltafeln über an den Riegeln angeordnete Konsolen auf die Dachkonstruktion abgestützt sind.

Die Anmelderin hat festgestellt, dass mit der erfindungsgemäßen Ausgestaltung ein herkömmliches Industriezelt mit einer weichen Dachhaut einfach und kostengünstig auch in Bereichen eingesetzt werden kann, in denen aus brandschutzrechtlicher Sicht ein festes Dach vorgeschrieben ist. Überraschenderweise können mit der erfindungsgemäßen Ausgestaltung eines Industriezeltes die Bedingungen für eine brandschutzrechtliche Zulassung als Gebäude mit festem Dach erreicht und mit den besonderen Vorteilen eines herkömmlichen Industriezeltes mit weicher Dachhaut kombiniert werden. Im Vergleich zu einer herkömmlichen Leichtbauhalle mit einem aus Trapezblechen oder Sandwichpaneelen erstellten harten Dach bleiben die Vorteile eines Industriezeltes mit weicher Dachhaut erhalten, nämlich zuverlässige Dichtheit gegen Niederschlagswasser, kürzeste Aufbauzeit und geringere Anforderungen an Montagehilfsmittel, wie z.B. Gerüst und Sicherheitsnetz, sowie geringerer Transport- und Gründungsaufwand. Die zeitaufwendige Erstellung einer Abdichtung der Dachhaut aus Trapezblech oder Sandwichpaneelen insbesondere im Firstbereich kann ebenso entfallen, wie zusätzliche Verstärkungsmaßnahmen des Traggerüstes zur Aufnahme der ungünstigen Lasteinleitung von Windlasten durch die Trapezbleche oder Sandwichpaneele. Ferner bietet die weiche Dachhaut den Vorzug geringerer Schneelasten im Alltagsgebrauch, da der Schnee wesentlich leichter abgleitet und gefährlicher Eisansatz nicht zu erwarten ist. Durch die Erfindung können mit geringem Mehraufwand Industriezelte jetzt auch wirtschaftlich an Orten eingesetzt werden, wo bisher das Einhalten brandschutzrechtlicher Mindestabstände einen Einsatz verhindert hat

Ganz besonders vorteilhaft ist bei dem erfindungsgemäßen Industriezelt die Möglichkeit, nur einen Teil der Dachfläche mit der Lage an Metalltafeln auszustatten, z.B. den Teil des Industriezeltes, der in einer Abstandsfläche liegt. Damit können die Vorzüge einer besseren Ausnutzung der Aufstellfläche auch in einer Abstandsfläche einerseits und die Vorzüge einer Planeneindeckung andererseits, wie der Einfall von Tageslicht in das Industriezelt, kombiniert werden, und das auch noch zu besonders geringen Kosten bei Erhalt der Mobilität und der kurzen Aufbauzeiten eines Industriezeltes mit weicher Dachhaut.

In einer besonders wirtschaftlichen Ausführungsform der Erfindung sind die Metalltafeln zwischen den Riegeln der Dachkonstruktion angeordnet. Da solche Industriezelte üblicherweise in standardisierten Riegelabständen vorgehalten werden, können die Metalltafeln ebenfalls in an die Länge der Pfetten angepassten standardisierten Längen vorgehalten werden und stehen damit zu einer kurzfristigen Ausrüstung eines Industriezeltes mit einem brandschutzrechtlich festem Dach kostengünstig zur Verfügung. Dabei können die gleichen Standardbauteile eingesetzt werden, wie sie für die Wandverkleidung verwendet werden.

Besonders vorteilhaft sind die Metalltafeln wenigstens teilweise durch Trapezbleche gebildet und die Trapezbleche vorzugsweise so angeordnet, dass die Sicken annähernd parallel zum First des Industriezeltes verlaufen, insbesondere sind die Trapezbleche so angeordnet, dass deren Hochsicken die Mittelpfetten zwischen den Riegeln übergreifen. Dadurch lässt sich der gewünschte Teil des Daches einfach und schnell mit den Trapezblechen belegen, dabei können die Trapezbleche z.B. von außen mit dem Ladekran eines LKW aufgelegt werden, eine Zwischenabstützung auf den Mittelpfetten erfolgt so ohne jeden weiteren Arbeitsgang und die Trapezbleche sind sogar dann durch den formschlüssigen Eingriff mit der Mittelpfette gegen Verrutschen gesichert, wenn nur der firstseitige Teil der Dachfläche mit den Trapezblechen belegt sein sollte. Dabei ermöglicht es die Erfindung, in der bisher üblichen Weise einen Kondensatschutz durch Einziehen einer Innenplane zu erhalten.

Insbesondere für den winterlichen Einsatz kann es auch zweckmäßig sein, wenn die Metalltafeln wenigstens teilweise durch Isolierpaneele gebildet sind, wobei die zur die Dachhaut bildenden Plane gewandte Außenseite der Isolierpaneele aus einem wenigstens 0,5 mm dicken Metallblech gebildet ist.

Selbst mit herkömmlicher PVC-beschichteter Dachplane können überraschenderweise die brandschutzrechtlichen Anforderungen an die Ausbreitung eines Brandes bei Entzündung der Dachhaut von außen eingehalten werden, wenn die Metalltafeln zwischen Mittelpfetten und Plane angeordnet sind, insbesondere, wenn der Abstand zwischen der Oberseite der Metalltafeln und der Unterseite der Plane im Bereich der Riegel nicht mehr als 50 mm, vorzugsweise nicht mehr als 25 mm, besonders bevorzugt etwa 10 mm bis 15 mm, beträgt.

Besonders kostengünstig in der Herstellung ist es dabei, wenn die Konsolen durch an den Riegeln angebrachte Profile gebildet sind und sich die Konsolen über einen überwiegenden Teil der Länge eines Riegels erstrecken.

Die Aufgabe wird ferner gelöst durch ein Industriezelt mit einem Profilstab zur Verwendung als Riegel einer Dachkonstruktion, wobei der Profilstab im Querschnitt eine obere und eine untere Schmalseite aufweist, wobei die obere Schmalseite nach Einbau des Profilstabes zur Dachaußenseite weist und die untere Schmalseite zum Innenraum des Industriezeltes weist, und wobei die Schmalseiten des Profilstabes miteinander durch Seitenwangen verbunden sind, bei dem an wenigstens einer der Seitenwangen Konsolen zur Aufnahme von Metalltafeln, insbesondere Trapezblechen, ausgebildet sind. Erfindungsgemäß erstrecken sich die Konsolen über einen überwiegenden Teil der Länge des Profilstabes und die Konsolen umfassen vorzugsweise Profilschenkel, die sich annähernd rechtwinklig von der Seitenwange erstrecken, wobei die Profilschenkel vorzugsweise durch ein an dem Profilstab befestigtes Winkelprofil gebildet sind.

Die Aufgabe wird insbesondere gelöst durch ein solches Industriezelt mit einer weichen Dachhaut, umfassend ein Traggerüst aus Profilstäben, wobei das Traggerüst eine Wandkonstruktion und eine Dachkonstruktion umfasst, und die Dachkonstruktion Pfetten und Riegel umfasst, wobei die Riegel von einer Traufe des Daches zum First verlaufen, wobei ferner die Dachhaut durch eine Plane gebildet ist, mit einem erfindungsgemäßen Profilstab als Riegel.

Dadurch ist es möglich, z.B. bei einem standardisierten Bestand an Vermietzelten, durch bedarfsweise Ausrüstung mit Metalltafeln, insbesondere Trapezblechen oder auch Isolierpaneelen, ein Industriezelt einfach, kostengünstig und schnell auch in einer Ausführung zu liefern und aufzubauen, die den brandschutztechnischen Anforderungen an ein festes Dach genügt. Mit dem erfindungsgemäßen Industriezelt ist es erstmals sogar möglich, ein z.B. mit Lagergut bereits belegtes Industriezelt nachträglich ganz oder teilweise zu einem erfindungsgemäßen Industriezelt nachzurüsten, dass heißt, es mit einem brandschutztechnisch festen Dach auszustatten, z.B. weil sich die brandschutztechnischen Anforderungen durch Nutzungsänderungen in der Nähe des Aufstellortes des Industriezeltes geändert haben oder das Industriezelt länger als ursprünglich geplant am Aufstellort genutzt werden soll. Dazu ist dann lediglich die Dachplane aus den Kedernuten - gegebenenfalls auch nur teilweise - herauszuziehen und die Trapezbleche können von außen auf die Konsolen aufgelegt werden, so dass das Lagergut nicht aus dem Zelt geräumt werden muss. Wenn der entsprechende Teil der Dachfläche mit den Metalltafeln versehen ist, wird die Dachplane wieder eingezogen, gespannt und das Industriezelt ist wieder mit einem dichten Dach und zusätzlich mit einem brandschutztechnisch festen Dach ausgestattet und so das Lagergut vor Entzündung durch einen etwaigen Brand in der Nachbarschaft wie in einer festen Lagerhalle mit festem Dach geschützt.

Die Erfindung soll nachfolgend unter Bezug auf die beigefügten Zeichnungen anhand von Ausführungsbeispielen näher erläutert werden. Es zeigen:
- Fig. 1: ein schematisch dargestelltes Traggerüst für ein Industriezelt, wie es aus dem Stand der Technik bekannt ist;
- Fig. 2: eine schematische Querschnittsansicht eines erfindungsgemäßen Industriezeltes;
- Fig. 3: ein vergrößerte Darstellung der Einzelheit A aus Fig. 2 im Bereich der Verbindung eines Riegels mit einer Mittelpfette;
- Fig. 4: eine vergrößerte Detailansicht der Einzelheit B aus Figur 2 seitlich auf einen erfindungsgemäßen Profilstab als Riegel;
- Fig. 5: eine Querschnittsansicht eines erfindungsgemäßen Profilstabes;
- Fig. 6: eine perspektivische ausschnittsweise Ansicht auf ein erfindungsgemäßes Industriezelt mit teilweise freigeschnittener Plane als Dachhaut;
- Fig. 7: ein vergrößerte Darstellung einer alternativen Einzelheit A aus Fig. 2 einer weiteren Ausführungsform eines erfindungsgemäßen Industriezeltes mit Isolierpaneelen als Metalltafeln; und
- Fig. 8: eine weitere Ausführungsform eines erfindungsgemäßen Industriezeltes mit nur teilweiser Ausstattung des Daches mit Metalltafeln in schematischer Draufsicht.

In Figur 1 ist ein schematisch dargestelltes Traggerüst 1 aus Profilstäben für ein Industriezelt dargestellt, wie es aus dem Stand der Technik bekannt ist. Das Traggerüst 1 umfasst eine Wandkonstruktion 2 und eine Dachkonstruktion 3. Die Dachkonstruktion umfasst eine Firstpfette 4, je nach Baubreite eine oder mehrere Mittelpfetten 5 sowie Dachriegel 6, die die Pfetten 4, 5 tragen und sich auf Wandstützen 7 der Wandkonstruktion 2 abstützen, wobei die Riegel 6 von einer Traufe 8 des Daches zum First 4 verlaufen. Die Stützen 7 ruhen auf Ankerplatten 9, die je nach Beschaffenheit des Untergrundes mit Erdnägeln festgelegt oder gedübelt sind. Die gegenüberliegenden Traufpfetten 8 sind mit Zugverbänden verbunden und die Steifigkeit wird mittels Windverbänden 21 hergestellt, die der Übersichtlichkeit halber in Figur 1 nicht dargestellt, jedoch in Figur 8 zu erkennen sind. Je nach Größe des Traggerüsts 1 können auch noch Zwischenstützen 10 vorgesehen sein.

Geeignete Leichtmetall-Profilstäbe für das Traggerüst 1 und insbesondere die Riegel 6 sind beispielsweise aus der DE 20 2005 005 459 U1 bekannt. Die Dachriegel 6, beispielhaft im Querschnitt in Figur 5 gezeigt, weisen vorteilhaft Nuten 11 zur Aufnahme der Keder 12 einer Dachplane 13, z.B. in Form einer PVC-beschichteten Dachplane, auf, so dass die Dachplane 13 direkt in die Dachriegel 7 eingezogen werden kann und nicht separat verspannt werden muss. Bei Einzug der Dachplane 13 von Traufe 8 zu Traufe 8 steht unmittelbar eine dichte weiche Dachhaut zur Verfügung.

Figur 2 zeigt eine schematische ausschnittsweise Querschnittsansicht eines erfindungsgemäßen Industriezeltes. Das mit A bezeichnete Detail im Bereich der Verbindung eines Riegels 6 mit einer Mittelpfette 5 ist vergrößert in Figur 3 dargestellt. Das mit B bezeichnete Detail mit Blick seitlich auf einen erfindungsgemäßen Profilstab als Riegel 6 ist vergrößert in Figur 4 dargestellt.

Der durch einen erfindungsgemäßen Profilstab gebildete Riegel 6 weist in dem in Figur 5 dargestellten Querschnitt eine obere und eine untere Schmalseite 14, 15 auf, wobei die obere Schmalseite 14 nach Einbau des Riegels 6 zur Dachaußenseite weist und die untere Schmalseite 15 zum Innenraum des Industriezeltes. Die Schmalseiten 14, 15 des Riegels 6 sind miteinander durch Seitenwangen 16 verbunden. An wenigstens einer der Seitenwangen 16 sind Konsolen 17 zur Aufnahme von Metalltafeln in Form von Trapezblechen 18 ausgebildet. Wenn der Riegel 6 nicht am Rand des Industriezelts angeordnet ist, ist es natürlich vorteilhaft, die Konsolen 17 an beiden Seitenwangen 16 vorzusehen, damit auf beiden Seiten des Riegels 6 Trapezbleche 18 eingelegt werden können. Bei dem gezeigten Ausführungsbeispiel der Erfindung sind die Konsolen 17 durch ein an dem Riegel 6 befestigtes Winkelprofil bzw. Winkelprofilabschnitte gebildet. Das Winkelprofil kann ein gleichschenkliges oder ein ungleichschenkliges L-förmiges Winkelprofil sein.

Die Konsolen 17 erstrecken sich über einen überwiegenden Teil der Länge des Riegels 6. Die Konsolen 17 sind insbesondere in den Bereichen, wo die Pfetten 4, 5, 8 an einen Riegel 6 angeschlossen werden, unterbrochen, so dass der Abstand zwischen der Konsole 17 und Nuten 11 zur Aufnahme der Keder 12 einer Dachplane 13 an die Tiefe der Sicken eines zu verwendenden Trapezbleches 18 als Metalltafel angepasst sein kann.

Bei dem erfindungsgemäßen Industriezelt ist unterhalb der Dachplane 13 über wenigstens einen Teil der Dachfläche des Industriezeltes eine Lage aus Metalltafeln in Form der Trapezbleche 18 angeordnet, die sich auf die Dachkonstruktion 3 abstützen. Die Trapezbleche 18 sind zwischen den Riegeln 6 der Dachkonstruktion 3 angeordnet, wie gut in Figur 6 zu sehen ist. Da solche Industriezelte üblicherweise in standardisierten Riegelabständen vorgehalten werden, können die Trapezbleche 18 ebenfalls in an die Länge der Pfetten 5 angepassten standardisierten Längen vorgehalten werden und stehen damit zu einer kurzfristigen Ausrüstung eines Industriezeltes mit einem brandschutzrechtlich festem Dach kostengünstig zur Verfügung.

Ganz besonders vorteilhaft ist bei dem erfindungsgemäßen Industriezelt die in Figur 8 gezeigte Möglichkeit, nur einen Teil der Dachfläche mit der Lage an Trapezblechen 18 auszustatten, z.B. den Teil des Industriezeltes, der in einer brandschutzrechtlichen Abstandsfläche liegt. Damit können die Vorzüge einer besseren Ausnutzung der Aufstellfläche auch in einer Abstandsfläche einerseits und die Vorzüge einen Planeneindeckung andererseits, wie der Einfall von Tageslicht in das Industriezelt, kombiniert werden, und das auch noch zu besonders geringen Kosten. Die Mobilität und die kurzen Aufbauzeiten eines Industriezeltes mit weicher Dachhaut bleiben dabei erhalten. Figur 8 zeigt in einer schematischen Draufsicht eine solche Situation aus der Vogelperspektive. Die Dachplane 13 fehlt bei der Darstellung, um den Blick auf die Metalltafeln 18, 22 freizugeben. Mit 24 ist eine Linie bezeichnet, die baurechtlich oder aus Feuerschutzgründen eine Abstandsfläche auslöst, die von Bebauung ohne ein festes Dach im Sinne der Vorschriften über gegen Flugfeuer und strahlende Wärme widerstandsfähige Bedachungen, wie sie z.B. in DIN 4102 Teil 4 definiert ist, freizuhalten ist. Die Linie 24 kann dabei z.B. eine Grundstücksgrenze oder eine Nachbarbebauung sein. Die Grenze einer solchen Abstandsfläche ist hier mit der Linie 25 bezeichnet. Wie in Figur 8 besonders gut zu sehen ist, kann mit einem erfindungsgemäßen Industriezelt der vorhandene Platz auf einem Grundstück besonders gut und preiswert für einen witterungs- und blickgeschützten Raum genutzt werden bei geringsten Kosten, da einfach nur der Teil der Dachfläche, der in der Abstandsfläche liegt, mit den Metalltafeln 18, 22 belegt wird und somit die baurechtlichen und feuerschutztechnischen Anforderungen erfüllt werden können.

Mit dem erfindungsgemäßen Profilstab als Riegel 6 kann eine solche teilweise Ausstattung der Dachfläche mit Trapezblechen 18 auch nachträglich erfolgen, wenn z.B. des Industriezelt ursprünglich nur für einen kurzen Zeitraum eingesetzt werden sollte und bei längerer Nutzung auf die normalen baurechtlichen Anforderungen abgestimmt werden muss. Gegenüber dem Stand der Technik kann somit ein Abbau eines Industriezeltes mit weicher Bedachung und Neuerrichtung einer Leichtbauhalle mit festem Dach gespart werden, auch ist es mit dem erfindungsgemäßen Profilstab möglich, die Nachrüstung ohne Leeräumen des Industriezeltes durchzuführen.

Wie in Figur 5 gezeigt, kann in Nuten 11 an der unterer Schmalseite 15 eines Riegels 6 eine Innenplane 19 eingezogen werden, so dass nicht nur ein Kondensatschutz in der bisher bei Industriezelten mit weicher Dachhaut üblichen Weise möglich, sondern auch vom Innenraum des Industriezeltes aus nach wie vor eine einheitliche Dachgestaltung zu sehen ist.

Die Trapezbleche 18 sind vorzugsweise so angeordnet, dass die Sicken annähernd parallel zum First des Industriezeltes verlaufen, wie in Figur 6 gut zu sehen ist. Der Deutlichkeit halber ist die Dachplane 13 teilweise weggeschnitten gezeigt, um den Blick auf die Trapezbleche 18 zu ermöglichen. Insbesondere sind die Trapezbleche 18 so angeordnet, dass deren Hochsicken 20 die Mittelpfetten 5 zwischen den Riegeln 6 übergreifen, siehe auch Figur 3. Dadurch lässt sich der gewünschte Teil des Daches einfach und schnell mit den Trapezblechen 18 belegen, dabei können die Trapezbleche 18 z.B. von außen mit dem Ladekran eines LKW aufgelegt werden. Eine Zwischenabstützung auf den Mittelpfetten 5 erfolgt so ohne jeden weiteren Arbeitsgang und die Trapezbleche 18 sind sogar dann durch den formschlüssigen Eingriff mit der Mittelpfette 5 gegen Verrutschen gesichert, wenn nur der firstseitige Teil der Dachfläche mit den Trapezblechen 18 belegt sein sollte.

Bei einem erfindungsgemäßen Industriezelt ist es auch möglich, anstelle der Trapezbleche 18 Isolierpaneele 22 als Metalltafeln zu verwenden. Eine solche Variante ist bei der alternativen Darstellung der Einzelheit A aus Figur 2 in Figur 7 gezeigt. Die gezeigten Isolierpaneele 22 bestehen aus einem Hartschaumkern mit beidseitiger Decklage aus Metallblech. Die obere Decklage besteht dabei aus einem Metallblech, insbesondere Stahlblech, mit wenigstens 0,5 mm Stärke. Da die Isolierpaneele 22 die Mittelpfette 5 nicht wie das Trapezblech 18 übergreifen können, ist im Bereich der Lücke zwischen den angrenzenden Isolierpaneelen 22 die Mittelpfette mit einem Abdeckblech 23 zwischen Mittelpfette 5 und Dachplane 13 abgedeckt. Auch das Abdeckblech 23 besteht vorzugsweise aus einem Stahlblech von wenigstens 0,5 mm Stärke. In der Figur 7 ist die Unterbrechung der Konsolen 17 in den Bereichen zu erkennen, in denen die Mittelpfette 5 an den Riegel 6 angeschlossen ist.

Der Abstand zwischen der Oberseite der Trapezbleche 18, also den Hochsicken 20, bzw. den Isolierpaneelen 22 und der Unterseite der Plane 13 beträgt im Bereich der Riegel 6 nicht mehr als 50 mm, vorzugsweise nicht mehr als 25 mm, besonders bevorzugt etwa 10 mm bis 15 mm. Selbst mit herkömmlicher PVC-beschichteter Dachplane 13 können so überraschenderweise die brandschutzrechtlichen Anforderungen an die Ausbreitung eines Brandes bei Entzündung der Dachhaut von außen eingehalten werden.

Dies kann erreicht werden durch Anordnung der Konsolen 17 in einem Abstand zwischen der Konsole (17) und der Nut (11) an der oberen Schmalseite (14) des Profilstabes (6), der so bemessen ist, dass der Abstand zwischen der Oberseite von auf die Konsole (17) aufgelegten Metalltafeln (18, 22) und der Unterseite der Plane (13) nicht mehr als 50 mm, vorzugsweise nicht mehr als 25 mm, besonders bevorzugt etwa 10 mm bis 15 mm, beträgt. Sollen z.B. Trapezbleche 18 mit einer Profilhöhe von ca. 50 mm zum Einsatz kommen, beträgt der Abstand zwischen der Konsole (17) und der Nut (11) an der oberen Schmalseite (14) des Profilstabes (6) nicht mehr als 100 mm, vorzugsweise nicht mehr als 75 mm, besonders bevorzugt etwa 60 mm bis 65 mm. Sollen z.B. Isolierpaneele 22 mit einer Dicke von ca. 40 mm verwendet werden, beträgt der Abstand zwischen der Konsole (17) und der Nut (11) an der oberen Schmalseite (14) des Profilstabes (6) nicht mehr als 90 mm, vorzugsweise nicht mehr als 65 mm, besonders bevorzugt etwa 50 mm bis 55 mm. Für Isolierpaneele 22 mit einer Dicke von ca. 60 mm beträgt der Abstand zwischen der Konsole (17) und der Nut (11) an der oberen Schmalseite (14) des Profilstabes (6) nicht mehr als 110 mm, vorzugsweise nicht mehr als 85 mm, besonders bevorzugt etwa 70 mm bis 75 mm. Für Isolierpaneele 22 mit einer Dicke von ca. 100 mm beträgt der Abstand zwischen der Konsole (17) und der Nut (11) an der oberen Schmalseite (14) des Profilstabes (6) nicht mehr als 150 mm, vorzugsweise nicht mehr als 125 mm, besonders bevorzugt etwa 110 mm bis 115 mm. Für Isolierpaneele 22 mit einer Dicke von ca. 120 mm beträgt der Abstand zwischen der Konsole (17) und der Nut (11) an der oberen Schmalseite (14) des Profilstabes (6) nicht mehr als 170 mm, vorzugsweise nicht mehr als 145 mm, besonders bevorzugt etwa 130 mm bis 135 mm. Für Isolierpaneele 22 mit einer Dicke von ca. 140 mm beträgt der Abstand zwischen der Konsole (17) und der Nut (11) an der oberen Schmalseite (14) des Profilstabes (6) nicht mehr als 190 mm, vorzugsweise nicht mehr als 165 mm, besonders bevorzugt etwa 150 mm bis 155 mm.

Natürlich ist es sinnvoll, dass die Konsolen 17 annähernd parallel zu den Nuten 11 zur Aufnahme der Keder 12 einer Dachplane 13 an dem Profilstab bzw. Riegel 6 angeordnet sind, um ein Einhalten der vorgenannten Abstände sicherzustellen.

### Bezugszeichenliste

- 1: Traggerüst
- 2: Wandkonstruktion
- 3: Dachkonstruktion
- 4: Firstpfette
- 5: Mittelpfette
- 6: Riegel
- 7: Stütze
- 8: Traufe
- 9: Ankerplatte
- 10: Zwischenstütze
- 11: Nut
- 12: Keder
- 13: Dachplane
- 14: obere Schmalseite
- 15: untere Schmalseite
- 16: Seitenwange
- 17: Konsole
- 18: Trapezblech
- 19: Innenplane
- 20: Hochsicke
- 21: Windverband
- 22: Isolierpaneel
- 23: Abdeckblech
- 24: Grenze
- 25: Grenze der Abstandsfläche

## Patentansprüche

1. Industriezelt mit einer weichen Dachhaut, umfassend ein Traggerüst (1) aus Profilstäben, wobei das Traggerüst (1) eine Wandkonstruktion (2) und eine Dachkonstruktion (3) umfasst, und die Dachkonstruktion (3) Pfetten (4, 5, 8) und Riegel (6) umfasst, wobei die Riegel (6) von einer Traufe (8) des Daches zum First (4) verlaufen, wobei die Dachhaut durch eine Plane (13) gebildet ist, **dadurch gekennzeichnet, dass** ferner unterhalb der Plane (13) über wenigstens einen Teil der Dachfläche des Industriezeltes eine Lage aus Metalltafeln (18, 22) angeordnet ist und die Metalltafeln (18, 22) über an den Riegeln (6) angeordnete Konsolen (17) auf die Dachkonstruktion (3) abgestützt sind.

2. Industriezelt nach Anspruch 1, **dadurch gekennzeichnet, dass** die Metalltafeln (18, 22) zwischen den Riegeln (6) der Dachkonstruktion (3) angeordnet sind.

3. Industriezelt nach einem der vorhergehenden Ansprüche, **dadurch gekennzeichnet, dass** die Metalltafeln wenigstens teilweise durch Trapezbleche (18) gebildet sind.

4. Industriezelt nach Anspruch 3, **dadurch gekennzeichnet, dass** die Trapezbleche (18) so angeordnet sind, dass die Sicken (20) annähernd parallel zum First (4) des Industriezeltes verlaufen.

5. Industriezelt nach einem der vorhergehenden Ansprüche, **dadurch gekennzeichnet, dass** die Metalltafeln wenigstens teilweise durch Isolierpaneele (22) gebildet sind.

6. Industriezelt nach einem der vorhergehenden Ansprüche, **dadurch gekennzeichnet, dass** die die Metalltafeln (18, 22) zwischen Mittelpfetten (5) und Plane (13) angeordnet sind.

7. Industriezelt nach Anspruch 4, **dadurch gekennzeichnet, dass** die Trapezbleche (18) so angeordnet sind, dass deren Hochsicken (20) die Mittelpfetten (5) zwischen den Riegeln (6) übergreifen.

8. Industriezelt nach einem der vorhergehenden Ansprüche, **dadurch gekennzeichnet, dass** der Abstand zwischen der Oberseite der Metalltafeln (18, 22) und der Unterseite der Plane (13) im Bereich der Riegel (6) nicht mehr als 50 mm, vorzugsweise nicht mehr als 25 mm, besonders bevorzugt etwa 10 mm bis 15 mm, beträgt.

9. Industriezelt nach einem der vorhergehenden Ansprüche mit einem Profilstab zur Verwendung als Riegel (6) der Dachkonstruktion (3), wobei der Profilstab (6) im Querschnitt eine obere Schmalseite (14) und eine untere Schmalseite (15) aufweist, wobei die obere Schmalseite (14) nach Einbau des Profilstabes (6) zur Dachaußenseite und die untere Schmalseite (15) zum Innenraum des Industriezeltes weist, und wobei die Schmalseiten (14, 15) des Profilstabes (6) miteinander durch Seitenwangen (16) verbunden sind, **dadurch gekennzeichnet, dass** an wenigstens einer der Seitenwangen (16) Konsolen (17) zur Aufnahme von Metalltafeln (18, 22), insbesondere Trapezblechen (18), ausgebildet sind und dass sich die Konsolen (17) über einen überwiegenden Teil der Länge des Profilstabes (6) erstrecken.

10. Industriezelt nach Anspruch 9, **dadurch gekennzeichnet, dass** die Konsolen (17) Profilschenkel umfassen, die sich annähernd rechtwinklig von der Seitenwange (16) erstrecken.

11. Industriezelt nach Anspruch 10, **dadurch gekennzeichnet, dass** der Profilschenkel durch ein an dem Profilstab (6) befestigtes Winkelprofil gebildet ist.

12. Industriezelt nach einem der Ansprüche 9 bis 11, **dadurch gekennzeichnet, dass** der Profilstab (6) nahe zu seiner oberen Schmalseite (14) wenigstens eine Nut (11) zur Aufnahme der Keder (12) einer Dachplane (13) aufweist, und der Abstand zwischen der Konsole (17) und der Nut (11) an der oberen Schmalseite (14) des Profilstabes (6) so bemessen ist, dass der Abstand zwischen der Oberseite von auf die Konsole (17) aufgelegten Metalltafeln (18, 22) und der Unterseite der Plane (13) besteht, **dadurch gekennzeichnet, dass** der Abstand zwischen der Oberseite von auf die Konsole (17) aufgelegten Metalltafeln (18, 22) und der Unterseite der Plane (13) nicht mehr als 50 mm, vorzugsweise nicht mehr als 25 mm, besonders bevorzugt etwa 10 mm bis 15 mm, beträgt.

## Claims

1. Industrial tent with a soft roof skin, comprising a supporting frame (1) of profile sections, wherein the supporting frame (1) comprises a wall structure (2) and a roof structure (3), and the roof structure (3) comprises purlins (4, 5, 8) and beams (6), wherein the beams (6) run from an eave (8) of the roof to the ridge (4), wherein the roof skin is formed by a tarpaulin (13), **characterised in that**, over at least part of the roof surface of the industrial tent, a layer of metal panels (18, 22) is further arranged beneath the tarpaulin (13), and the metal panels (18, 22) are supported on the roof structure (3) via brackets (17) arranged on the beams (6).

2. Industrial tent according to claim 1, **characterised in that** the metal panels (18, 22) are arranged between the beams (6) of the roof structure (3).

3. Industrial tent according to any one of the preceding claims, **characterised in that** at least some of the metal panels are formed by trapezoidal sheets (18).

4. Industrial tent according to claim 3, **characterised in that** the trapezoidal sheets (18) are so arranged that the corrugations (20) run approximately parallel to the ridge (4) of the industrial tent.

5. Industrial tent according to any one of the preceding claims, **characterised in that** at least some of the metal panels are formed by insulation panels (22).

6. Industrial tent according to any one of the preceding claims, **characterised in that** the metal panels (18, 22) are arranged between the intermediate purlins (5) and the tarpaulin (13).

7. Industrial tent according to claim 4, **characterised in that** the trapezoidal sheets (18) are so arranged that their crests (20) overlap the intermediate purlins (5) between the beams (6).

8. Industrial tent according to any one of the preceding claims, **characterised in that** the distance between the upper side of the metal panels (18, 22) and the underside of the tarpaulin (13) in the region of the beams (6) is not more than 50 mm, preferably not more than 25 mm, particularly preferably approximately from 10 mm to 15 mm.

9. Industrial tent according to any one of the preceding claims having a profile section for use as a beam (6) of the roof structure (3), wherein the profile section (6) has in cross section an upper narrow side (14) and a lower narrow side (15), wherein, after installation of the profile section (6), the upper narrow side (14) faces the outside of the roof and the lower narrow side (15) faces the interior of the industrial tent, and wherein the narrow sides (14, 15) of the profile section (6) are connected together by side cheeks (16), **characterised in that** brackets (17) for receiving metal panels (18, 22), in particular trapezoidal sheets (18), are formed on at least one of the side cheeks (16), and **in that** the brackets (17) extend over a predominant part of the length of the profile section (6).

10. Industrial tent according to claim 9, **characterised in that** the brackets (17) comprise profile legs which extend approximately at right angles from the side cheek (16).

11. Industrial tent according to claim 10, **characterised in that** the profile leg is formed by an angle section fastened to the profile section (6).

12. Industrial tent according to any one of claims 9 to 11, **characterised in that** the profile section (6) has, close to its upper narrow side (14), at least one groove (11) for receiving the piping (12) of a roof tarpaulin (13), and the distance between the bracket (17) and the groove (11) at the upper narrow side (14) of the profile section (6) is such that there is distance between the upper side of metal panels (18, 22) fitted to the bracket (17) and the underside of the tarpaulin (13), **characterised in that** the distance between the upper side of metal panels (18, 22) fitted to the bracket (17) and the underside of the tarpaulin (13) is not more than 50 mm, preferably not more than 25 mm, particularly preferably approximately from 10 mm to 15 mm.

## Revendications

1. Tente industrielle avec une toiture souple, comprenant une structure porteuse (1) constituée de profilés, laquelle structure porteuse (1) comprend une structure de paroi (2) et une structure de toiture (3), et la structure de toiture (3) comprend des pannes (4, 5, 8) et des chevrons (6), lesdits chevrons (6) s'étendant d'une panne d'avant-toit (8) du toit jusqu'au faîtage (4), la toiture souple étant constituée par une bâche (13), **caractérisée en ce que**, en outre, au-dessous de la bâche (13), sur au moins une partie de la surface de toiture de la tente industrielle, une couche de panneaux métalliques (18, 22) est agencée, et les panneaux métalliques (18, 22) sont supportés sur la structure de toiture (3) par l'intermédiaire de consoles (17) agencées sur les chevrons (6).

2. Tente industrielle selon la revendication 1, **caractérisée en ce que** les panneaux métalliques (18, 22) sont agencés entre les chevrons (6) de la structure de toiture (3).

3. Tente industrielle selon l'une des revendications précédentes, **caractérisée en ce que** les panneaux métalliques sont au moins partiellement constitués par des tôles trapézoïdales (18).

4. Tente industrielle selon la revendication 3, **caractérisée en ce que** les tôles trapézoïdales (18) sont agencées de telle sorte que les nervures (20) s'étendent de manière approximativement parallèle au faîtage (4) de la tente industrielle.

5. Tente industrielle selon l'une des revendications précédentes, **caractérisée en ce que** les panneaux métalliques sont au moins partiellement constitués par des panneaux isolants (22).

6. Tente industrielle selon l'une des revendications précédentes, **caractérisée en ce que** les panneaux métalliques (18, 22) sont agencés entre les pannes intermédiaires (5) et la bâche (13).

7. Tente industrielle selon la revendication 4, **caractérisée en ce que** les tôles trapézoïdales (18) sont agencées de telle sorte que leurs nervures hautes (20) recouvrent les pannes intermédiaires (5) entre les chevrons (6).

8. Tente industrielle selon l'une des revendications précédentes, **caractérisée en ce que** la distance entre la face supérieure des panneaux métalliques (18, 22) et la face inférieure de la bâche (13) dans la zone des chevrons (6) ne dépasse pas 50 mm, de préférence pas plus de 25 mm, et de manière particulièrement préférée, est d'environ 10 mm à 15 mm.

9. Tente industrielle selon l'une des revendications précédentes, avec un profilé destiné à être utilisé comme chevron (6) de la structure de toiture (3), lequel profilé (6) présente en section transversale un côté étroit supérieur (14) et un côté étroit inférieur (15), le côté étroit supérieur (14) étant orienté, après montage du profilé (6), vers l'extérieur du toit et le côté étroit inférieur (15) étant orienté vers l'espace intérieur de la tente industrielle, et les côtés étroits (14, 15) du profilé (6) étant reliés l'un à l'autre par des parois latérales (16), **caractérisée en ce que** sur au moins l'une des parois latérales (16), des consoles (17) pour la réception de panneaux métalliques (18, 22), en particulier de tôles trapézoïdales (18), sont formées, et **en ce que** les consoles (17) s'étendent sur une partie prépondérante de la longueur du profilé (6).

10. Tente industrielle selon la revendication 9, **caractérisée en ce que** les consoles (17) comprennent des ailes de profilé qui s'étendent de manière approximativement perpendiculaire à partir de la paroi latérale (16).

11. Tente industrielle selon la revendication 10, **caractérisée en ce que** l'aile de profilé est formée par une cornière fixée au profilé (6).

12. Tente industrielle selon l'une des revendications 9 à 11, **caractérisée en ce que** le profilé (6) présente, à proximité de son côté étroit supérieur (14), au moins une rainure (11) pour la réception du jonc (12) d'une bâche de toiture (13), et la distance entre la console (17) et la rainure (11) sur le côté étroit supérieur (14) du profilé (6) est dimensionnée de telle sorte que la distance entre la face supérieure des panneaux métalliques (18, 22) posés sur la console (17) et la face inférieure de la bâche (13) ne dépasse pas 50 mm, de préférence pas plus de 25 mm, et de manière particulièrement préférée, est d'environ 10 mm à 15 mm.
